# FASCICULE DE BREVET EUROPEEN

(11) **EP 3 010 386 B1**
(45) Date de publication et mention de la délivrance du brevet: **17.04.2019**
(21) Numéro de dépôt: 14738567.8
(22) Date de dépôt: 20.06.2014
(51) Int. Cl.: A47L 9/16, A47L 9/10

(54) **DISPOSITIF DE RECUPERATION DE POUSSIERE D'UN ASPIRATEUR**
STAUBSAMMELVORRICHTUNG EINES STAUBSAUGERS
DUST COLLECTION DEVICE OF A VACUUM CLEANER

(30) Priorité: 21.06.2013 FR 1355950
(43) Date de publication de la demande: 27.04.2016
(73) Titulaire: SEB S.A., 69130 Ecully (FR)
(72) Inventeur: DUBOS, Roland, F-27420 Richeville (FR); MACHOT, Sylvain, F-27200 Vernon (FR); AUMONT, Alain, F-27950 La Chapelle Reanville (FR); MAUDET, Pierre, F-76000 Rouen (FR)
(74) Mandataire: Bourrières, Patrice
(86) Numéro de dépôt international: PCT/FR2014/051549
(87) Numéro de publication internationale: WO 2014/202919

(56) Documents cités:
- EP-A1- 2 420 173
- WO-A1-2011/012477
- JP-A- 2002 325 704
- US-A1- 2006 200 934
- US-A1- 2012 222 253

## Description

La présente invention concerne de manière générale un dispositif de récupération de poussière d'un aspirateur, en particulier pour un aspirateur cyclonique, autrement appelé aspirateur sans sac.

Il est connu dans l'art antérieur des dispositifs de récupération de poussière d'aspirateurs cycloniques, en particulier celui décrit dans le document FR2957510A1. Le dispositif de récupération de déchets comprend un bol à poussière coiffé par un couvercle que l'utilisateur peut ouvrir pour vider le bol. En contrepartie, ce système présente notamment l'inconvénient de nécessiter de manipuler le dispositif avec les deux mains pour déverrouiller et ouvrir le couvercle, ce qui affecte l'ergonomie d'utilisation car l'utilisateur ne peut plus ouvrir simultanément une poubelle pour y vider les poussières par exemple.

EP 2 420 173 A1 concerne un aspirateur capable de récupérer la poussière et les substances étrangères aspirées dans un dispositif de collecte de poussière sous forme d'une masse unique pouvant être évacuée efficacement, et non sous une forme éparse.

WO 2011/012477 A1 décrit un aspirateur comportant un bac à poussière qui présente une poignée permettant de porter le bac à poussière.

Un but de la présente invention est de répondre aux inconvénients de l'art antérieur mentionné ci-dessus et en particulier, tout d'abord, de proposer un dispositif de récupération de poussière d'un aspirateur qui soit aisé à manipuler d'une seule main, même pour provoquer l'ouverture du couvercle, sans pour autant risquer d'avoir une ouverture intempestive du couvercle qui conduirait à répandre des poussières hors du dispositif de récupération et avant que ces dernières soit déversées dans une poubelle.

Pour cela un premier aspect de l'invention concerne un dispositif de récupération de poussière d'un aspirateur comprenant :
- un bol de stockage,
- une poignée de manutention,
- un couvercle mobile entre une première position de fermeture du bol de stockage et une deuxième position d'ouverture du bol de stockage,
- des moyens de verrouillage du couvercle sur le bol de stockage agencés pour verrouiller le couvercle dans la première position de fermeture, caractérisé en ce que le dispositif comprend :
- un bouton de commande des moyens de verrouillage, agencé pour être actionné avec un doigt d'une main qui saisit la poignée de manutention, pour déverrouiller les moyens de verrouillage. Le dispositif selon cette mise en oeuvre comprend des moyens de verrouillage, ce qui empêche toute ouverture intempestive du couvercle, mais la commande de ces moyens de verrouillage (le bouton de commande) est agencée à proximité de la poignée de manutention, pour que l'actionnement puisse se faire avec un doigt de la main qui tient la poignée de manutention. Ainsi, l'utilisateur n'a pas besoin de se servir de sa deuxième main pour permettre l'ouverture du couvercle, ce qui lui laisse cette deuxième main libre pour ouvrir une poubelle par exemple. L'ergonomie d'utilisation est améliorée.

Selon un mode de réalisation, le dispositif comprend des moyens élastiques agencés pour exercer une force constante sur le couvercle pour le faire passer vers la deuxième position d'ouverture, permettant ainsi le passage automatique du couvercle de la première position de fermeture vers la deuxième position d'ouverture, lorsque le bouton de commande est actionné. L'ouverture du couvercle est provoquée par les moyens élastiques (un ressort par exemple), elle est donc automatique est améliore encore l'ergonomie d'utilisation.

Selon un mode de réalisation, le dispositif comprend des moyens d'articulation du couvercle par rapport au bol de stockage, agencés sur un premier côté du bol de stockage, et les moyens de verrouillage sont agencés sur un côté du bol de stockage opposé au premier côté. Les efforts exercés sur les moyens de verrouillage sont limités, car le bras de levier est augmenté en agençant l'articulation sur le côté opposé, ce qui diminue la force de réaction à appliquer au couple d'ouverture qui est constant.

Selon un mode de réalisation, les moyens de verrouillage comprennent :
- une gâche, solidaire de l'un du couvercle ou du bol de stockage,
- un verrou solidaire de l'autre du couvercle ou du bol de stockage,
et en ce que l'un de la gâche ou du verrou est une pièce mobile agencée pour être commandée par le bouton de commande. La pièce mobile permet de simplifier la conception du dispositif.

Selon un mode de réalisation, la pièce mobile est embarquée sur le couvercle. La construction du bol est simplifiée avec cette mise en oeuvre.

Selon un mode de réalisation, la pièce mobile comprend des moyens de rappel élastiques agencés pour exercer une force constante de verrouillage sur les moyens de verrouillage. Cette mise en oeuvre garantit une bonne fiabilité des moyens de verrouillage qui sont ainsi constamment repoussés en position de verrouillage.

Selon un mode de réalisation, le couvercle comprend une section d'entrée, et la pièce mobile comprend une ouverture qui entoure la section d'entrée. La structure du dispositif est simplifiée.

Selon un mode de réalisation, la pièce mobile est montée coulissante sur le couvercle.

Selon un mode de réalisation, la poignée de manutention est agencée sur le premier côté du bol de stockage. L'ouverture se fait vers l'utilisateur, ce qui évite de projeter des poussières sur ce dernier.

Selon un mode de réalisation, les moyens d'articulation forment une articulation pivot.

Un second aspect de l'invention est un aspirateur comprenant au moins un dispositif de récupération selon le premier aspect de l'invention.

D'autres caractéristiques et avantages de la présente invention apparaîtront plus clairement à la lecture de la description détaillée qui suit d'un mode de réalisation de l'invention donné à titre d'exemple nullement limitatif et illustré par le dessin annexé, dans lequel :
- la figure 1 représente une vue éclatée d'un dispositif de récupération de poussière selon l'invention.

La figure 1 représente un bol de stockage 10 composé d'un réservoir 11 et d'une ceinture de bol 12 rapportée sur le réservoir 11. Le bol de stockage 10 présente une ouverture supérieure qui est obturée par un couvercle 30. Le couvercle 30 comprend notamment un châssis 31 qui supporte une pièce mobile 32.

Le châssis 31 comprend deux ergots 33 qui sont agencés pour s'engager dans deux orifices 45 du réservoir 11, pour former une articulation pivot du couvercle 30 par rapport au bol de stockage 10. De plus, le dispositif comprend un ressort 51 qui exerce une force constante sur le couvercle 30 pour le forcer à s'ouvrir.

Pour permettre une manutention aisée du dispositif de récupération de poussière, une poignée 20 de manutention est fixée au bol de stockage 10 et se compose d'un corps de poignée 22 et d'un dessus de poignée 21.

Le couvercle 30 est donc mobile en rotation par rapport au bol de stockage 10, entre une première position de fermeture du bol de stockage 10 et une deuxième position d'ouverture du bol de stockage 10. Lors des opérations de manutention du dispositif de récupération de poussière, il est important de garantir que le couvercle 30 reste dans la première position de fermeture du bol de stockage 10, tant que le contenu de ce dernier n'est pas prêt à être vidé dans une poubelle par exemple.

A cet effet, le dispositif de récupération de poussière comprend des moyens de verrouillage 40 formés par un verrou 42 en forme de crochet et une gâche 41. Le verrou 42 est implanté sur la pièce mobile 32, et la gâche 41 est un évidement formé dans la ceinture de bol 12. Les moyens de verrouillage 40 permettent de verrouiller le couvercle 30 dans la première position de fermeture du bol de stockage 10.

De plus, pour faciliter l'ouverture du couvercle 30, un bouton de commande 43 est agencé sur la poignée 20 de manutention, et ce bouton de commande 43 est agencé pour commander le déverrouillage des moyens de verrouillage 40, par une commande sur la pièce mobile 32.

Cette dernière est montée mobile par rapport au châssis 31, dans une liaison glissière. Le bouton de commande 43 comprend un ergot 43a qui peut pousser une touche 32a de la pièce mobile 32, lorsque le bouton de commande 43 est enfoncé par l'utilisateur. Sous cette poussée, la pièce mobile 32 coulisse dans le châssis 31, de sorte que le verrou 42 se désengage de la gâche 41, si bien que le couvercle passe automatiquement dans la deuxième position d'ouverture du bol de stockage 10, sous l'effort exercé par le ressort 51.

Ainsi, grâce au bouton 43 actionné par un doigt (par exemple le pouce) de la main de l'utilisateur qui saisit la poignée de manutention, le couvercle est déverrouillé et permet de vider le contenu du bol de stockage d'une seule main.

Afin d'offrir un retour automatique en position de verrouillage, le dispositif de récupération comprend un ressort 44 qui repousse le bouton 43 en position initiale, et la pièce mobile 32 comprend deux pattes élastiques 32b qui repoussent également le verrou 42 dans la position où il est engagé avec la gâche 41. Cependant, on peut envisager d'accoupler l'ergot 43a avec la touche 32a selon une liaison du type doigt d'indexage-rotule, de sorte qu'un seul élément élastique assure le retour en position de la pièce mobile 32 et du bouton de commande 43. En d'autres termes, on peut envisager dans ce cas de supprimer l'un du ressort 44 ou des pattes élastiques 32b.

On comprendra que diverses modifications et/ou améliorations évidentes pour l'homme du métier peuvent être apportées au mode de réalisation de l'invention décrit dans la présente description sans sortir du cadre de l'invention défini par les revendications annexées.

## Revendications

1. Dispositif de récupération de poussière d'un aspirateur comprenant :
- un bol de stockage (10),
- une poignée (20) de manutention,
- un couvercle (30) mobile entre une première position de fermeture du bol de stockage (10) et une deuxième position d'ouverture du bol de stockage (10)
**caractérisé en ce que** le dispositif comprend :
- des moyens de verrouillage (40) du couvercle (30) sur le bol de stockage (10) agencés pour verrouiller le couvercle (30) dans la première position de fermeture,
- un bouton de commande (43) des moyens de verrouillage (40), agencé pour être actionné avec un doigt d'une main qui saisit la poignée (20) de manutention, pour déverrouiller les moyens de verrouillage (40).

2. Dispositif selon la revendication précédente, **caractérisé en ce qu'**il comprend des moyens élastiques agencés pour exercer une force constante sur le couvercle (30) pour le faire passer vers la deuxième position d'ouverture, permettant ainsi le passage automatique du couvercle (30) de la première position de fermeture vers la deuxième position d'ouverture, lorsque le bouton de commande (43) est actionné.

3. Dispositif selon l'une des revendications précédentes, **caractérisé en ce qu'**il comprend des moyens d'articulation du couvercle (30) par rapport au bol de stockage (10), agencés sur un premier côté du bol de stockage (10), et **en ce que** les moyens de verrouillage (40) sont agencés sur un côté du bol de stockage (10) opposé au premier côté.

4. Dispositif selon l'une des revendications précédentes, **caractérisé en ce que** les moyens de verrouillage (40) comprennent :
- une gâche (41), solidaire de l'un du couvercle (30) ou du bol de stockage (10),
- un verrou (42) solidaire de l'autre du couvercle (30) ou du bol de stockage (10),
et **en ce que** l'un de la gâche (41) ou du verrou (42) est une pièce mobile (32) agencée pour être commandée par le bouton de commande (43).

5. Dispositif selon la revendication précédente, **caractérisé en ce que** la pièce mobile (32) est embarquée sur le couvercle (30).

6. Dispositif selon l'une des revendications 4 ou 5, **caractérisé en ce que** la pièce mobile (32) comprend des moyens de rappel élastiques agencés pour exercer une force constante de verrouillage sur les moyens de verrouillage (40).

7. Dispositif selon l'une des revendications 4 à 6, **caractérisé en ce que** le couvercle (30) comprend une section d'entrée, et **en ce que** la pièce mobile (32) comprend une ouverture qui entoure la section d'entrée.

8. Dispositif selon l'une des revendications 4 à 7, **caractérisé en ce que** la pièce mobile (32) est montée coulissante sur le couvercle (30).

9. Dispositif selon l'une des revendications 3 à 8, **caractérisé en ce que** la poignée (20) de manutention est agencée sur le premier côté du bol de stockage (10).

10. Dispositif selon l'une des revendications 3 à 8, **caractérisé en ce que** les moyens d'articulation forment une articulation pivot.

11. Aspirateur comprenant au moins un dispositif de récupération selon l'une des revendications précédentes.

## Patentansprüche

1. Rückgewinnungsvorrichtung von Staub eines Staubsaugers, umfassend:
- eine Aufbewahrungsschüssel (10),
- einen Handhabungsgriff (20),
- einen zwischen einer ersten Verschlussposition der Aufbewahrungsschüssel (10) und einer zweiten Öffnungsposition der Aufbewahrungsschüssel (10), bewegbaren Deckel (30), **dadurch gekennzeichnet, dass** die Vorrichtung umfasst:
- Verriegelungsmittel (40) des Deckels (30) auf der Aufbewahrungsschüssel (10), angeordnet, um den Deckel (30) in der ersten Verschlussposition zu verriegeln,
- einen Bedienungsknopf (43) der Verriegelungsmittel (40), angeordnet, um mit einem Finger einer Hand, die den Handhabungsgriff (20) festhält, betätigt zu werden, um die Verriegelungsmittel (40) zu entriegeln.

2. Vorrichtung nach dem vorstehenden Anspruch, **dadurch gekennzeichnet, dass** sie elastische Mittel umfasst, angeordnet, um eine konstante Kraft auf den Deckel (30) auszuüben, um ihn in Richtung der zweiten Öffnungsposition zu leiten, auf diese Weise die automatische Passage des Deckels (30) von der ersten Verschlussposition in Richtung der zweiten Öffnungsposition erlaubend, wenn der Bedienungsknopf (43) betätigt wird.

3. Vorrichtung nach einem der vorstehenden Ansprüche, **dadurch gekennzeichnet, dass** sie auf einer ersten Seite der Aufbewahrungsschüssel (10) angeordnete Gelenkmittel des Deckels (30) bezüglich der Aufbewahrungsschüssel (10) umfasst, und dadurch, dass die Verriegelungsmittel (40) auf einer der ersten Seite gegenüberliegenden Seite der Aufbewahrungsschüssel (10) angeordnet sind.

4. Vorrichtung nach einem der vorstehenden Ansprüche, **dadurch gekennzeichnet, dass** die Verriegelungsmittel (40) umfassen:
- ein Schließblech (41), einstückig mit einem von dem Deckel (30) oder der Aufbewahrungsschüssel (10),
- eine Riegeleinheit (42), einstückig mit dem anderen von dem Deckel (30) oder der Aufbewahrungsschüssel (10),
und dadurch, dass eines von dem Schließblech (41) oder der Riegeleinheit (42) ein bewegbares Stück (32) ist, angeordnet, um durch den Bedienknopf (43) bedient zu werden.

5. Vorrichtung nach dem vorstehenden Anspruch, **dadurch gekennzeichnet, dass** das bewegbare Stück (32) auf dem Deckel (30) untergebracht ist.

6. Vorrichtung nach einem der Ansprüche 4 oder 5, **dadurch gekennzeichnet, dass** das bewegbare Stück (32) elastische Rückstellmittel umfasst, angeordnet, um eine konstante Verriegelungskraft auf die Verriegelungsmittel (40) auszuüben.

7. Vorrichtung nach einem der Ansprüche 4 bis 6, **dadurch gekennzeichnet, dass** der Deckel (30) einen Einlassabschnitt umfasst, und dadurch, dass das bewegbare Stück (32) eine Öffnung umfasst, die den Einlassabschnitt umgibt.

8. Vorrichtung nach einem der Ansprüche 4 bis 7, **dadurch gekennzeichnet, dass** das bewegbare Stück (32) auf dem Deckel (30) verschiebbar montiert ist.

9. Vorrichtung nach einem der Ansprüche 3 bis 8, **dadurch gekennzeichnet, dass** der Handhabungsgriff (20) auf der ersten Seite der Aufbewahrungsschüssel (10) angeordnet ist.

10. Vorrichtung nach einem der Ansprüche 3 bis 8, **dadurch gekennzeichnet, dass** die Gelenkmittel ein Drehgelenk bilden.

11. Staubsauger, umfassend mindestens eine Rückgewinnungsvorrichtung nach einem der vorstehenden Ansprüche.

## Claims

1. Dust recovery device for a vacuum cleaner comprising:
- a storage bowl (10),
- a handle (20),
- a cover (30) mobile between a first position for closing the storage bowl (10) and a second position for opening the storage bowl (10) **characterised in that** the device comprises:
- means for locking (40) the cover (30) on the storage bowl (10) arranged to lock the cover (30) in the first closing position,
- a button for controlling (43) the locking means (40), arranged to be actuated with a finger of a hand which holds the handle (20), to unlock the locking means (40).

2. Device according to the preceding claim, **characterised in that** it comprises elastic means arranged to exert a constant force on the cover (30) to make it pass to the second opening position, thus making it possible for the automatic passage of the cover (30) from the first closing position to the second opening position, when the control button (43) is actuated.

3. Device according to any one of the preceding claims, **characterised in that** it comprises means for hinging the cover (30) with respect to the storage bowl (10), arranged on a first side of the storage bowl (10), and **in that** the locking means (40) are arranged on one side of the storage bowl (10) opposite the first side.

4. Device according to any one of the preceding claims, **characterised in that** the locking means (40) comprise:
- a latch (41) secured to one of the cover (30), or of the storage bowl (10),
- a lock (42) secured to the other of the cover (30), or of the storage bowl (10),
and **in that** one of the latch (41) or of the lock (42) is a mobile part (32) arranged to be controlled by the control button (43).

5. Device according to the preceding claim, **characterised in that** the mobile part (32) is embedded on the cover (30).

6. Device according to any one of claims 4 or 5, **characterised in that** the mobile part (32) comprises elastic return means arranged to exert a constant locking force on the locking means (40).

7. Device according to any one of claims 4 to 6, **characterised in that** the cover (30) comprises an inlet section, and **in that** the mobile part (32) comprises an opening which surrounds the inlet section.

8. Device according to any one of claims 4 to 7, **characterised in that** the mobile part (32) is mounted sliding on the cover (30).

9. Device according to any one of claims 3 to 8, **characterised in that** the handle (20) is arranged on the first side of the storage bowl (10).

10. Device according to any one of claims 3 to 8, **characterised in that** the hinging means form a pivot hinge.

11. Vacuum cleaner comprising at least one recovery device according to any one of the preceding claims.
